# FASCICULE DE BREVET EUROPEEN

(11) **EP 3 173 564 B1**
(45) Date de publication et mention de la délivrance du brevet: **23.03.2022**
(21) Numéro de dépôt: 16200048.3
(22) Date de dépôt: 22.11.2016
(51) Int. Cl.: E05F 15/63

(54) **CHÂSSIS POUR VOLET BATTANT**
RAHMEN FÜR KLAPPLADEN
FRAME FOR SHUTTER

(30) Priorité: 30.11.2015 FR 1561601; 19.01.2016 FR 1650420
(43) Date de publication de la demande: 31.05.2017
(73) Titulaire: BHG, 68220 Attenschwiller (FR)
(72) Inventeur: PASQUIER, Patrick, 74300 Cluses (FR); VUARCHEX, Alain, 74970 Marignier (FR)
(74) Mandataire: Cabinet Bleger-Rhein-Poupon

(56) Documents cités:
- WO-A1-2008/093189

## Description

La présente invention a pour objet un châssis pour volet battant destiné à être installé dans une ouverture formée dans un mur, comportant au moins un élément de charnière sur lequel peut être monté à rotation un battant mobile entre une position ouverte et une position fermée, ledit châssis présentant une section en « L » et étant constitué d'un premier cadre destiné à être plaqué contre une zone du mur bordant ladite ouverture et d'un deuxième cadre, perpendiculaire au premier, destiné à s'étendre dans ladite ouverture, lesdits premier et deuxième cadres présentant une face externe et une face interne et comportant chacun deux montants latéraux parallèles reliés entre eux par une traverse supérieure et une traverse inférieure.

La présente invention concerne le domaine du bâtiment et trouvera une application aussi bien dans le domaine des constructions neuves que dans celui de la rénovation de bâtiments anciens. Dans ce dernier cas, la mise en œuvre de volets battants avec châssis préfabriqué s'est révélée particulièrement avantageuse étant donné que ces dispositifs permettent de s'affranchir de nombreuses contraintes structurelles, ne nécessitent pas ou peu de travaux de maçonnerie et sont par conséquent très faciles à installer, quel que soit l'environnement, tout en garantissant une parfaite étanchéité thermique et lumineuse.

Tout comme pour les volets roulants, il existe à l'heure actuelle des solutions pour motoriser des volets battants du type comportant un châssis préfabriqué, permettant d'améliorer leur confort d'utilisation et de se soustraire à la fastidieuse et chronophage opération de fermeture/ouverture manuelle.

Une telle solution est notamment connue du document FR 2 957 113 qui prévoit d'installer un actionneur dans un logement intérieur ménagé dans chacun des montants latéraux du châssis, parallèlement à l'axe d'un gond. Une autre solution similaire, prévoyant d'intégrer un actionneur dans la traverse supérieure du châssis, spécifiquement configurée pour ménager un logement, est décrite dans le document WO 2008/093189.

De tels produits peuvent ainsi être livrés équipés d'un actionneur dès leur sortie d'usine. Bien que permettant de préserver à la fois la compacité, l'aspect esthétique de tels volets battants ainsi que leurs propriétés d'isolation thermique et lumineuse, ces solutions ne donnent pas tout à fait satisfaction. En effet, ménager un logement interne dans un montant d'un cadre, représente non seulement une étape de fabrication et des coûts supplémentaires, mais s'avère également complexe à réaliser. De plus, ces solutions supposent généralement d'effectuer l'investissement supplémentaire lié à la présence des actionneurs dès l'installation des volets battants. Elles ne sont par conséquent pas réellement adaptées aux situations dans lesquelles l'adjonction de la motorisation est susceptible d'intervenir dans un second temps seulement, notamment parce que les moyens financiers qu'il faut y consacrer ne peuvent ou ne veulent pas être libérés immédiatement.

Par ailleurs, il a été constaté que l'adjonction ultérieure d'une motorisation à ce type de volets battants comportant un châssis préfabriqué permettant de déplacer automatiquement leur(s) battant(s) entre les positions d'ouverture et de fermeture, permet avantageusement un report des frais y afférents, mais présente également à ce jour un certain nombre d'inconvénients préjudiciables à la poursuite de leur développement commercial.

Ainsi, il s'est notamment avéré que le fait d'équiper postérieurement un volet battant déjà installé, d'un système de motorisation, se révèle très souvent particulièrement fastidieux du fait que la précision nécessitée n'est pas toujours en adéquation avec le volet et son environnement. La structure parfois peu rigoureuse et peu d'équerre de ces derniers, peut en effet impliquer des réglages et des adaptations multiples préjudiciables au fonctionnement et à la pérennité du système de motorisation. Par ailleurs, suivant le lieu d'intervention, l'opération de pose de ce dernier peut se révéler particulièrement délicate, notamment quand l'ouvrant concerné n'est pas situé de plein pied.

De plus, il a été constaté que la plupart des systèmes de motorisation mis en œuvre à l'heure actuelle dans le cadre d'une telle application ne permettent souvent pas de garantir le verrouillage manuel ou automatique du volet battant en toute situation. En effet, la plupart d'entre eux présentent un encombrement tel qu'il est impossible d'installer de quelconques moyens permettant d'amarrer les vantaux au linteau et/ou à la tablette.

Un autre inconvénient est encore défini par le fait que l'adjonction ultérieure d'une motorisation à un volet battant dégrade inévitablement l'aspect esthétique de la fenêtre dans laquelle le système est installé, et nécessite l'intervention d'un électricien pour installer l'alimentation électrique nécessaire au fonctionnement des moteurs.

Le but de la présente invention est par conséquent de proposer un châssis pour volet battant permettant de pallier les inconvénients mentionnés ci-dessus, en prévoyant de l'équiper, dès sa fabrication, d'éléments permettant de simplifier les opérations de fixation ultérieure de l'ensemble des éléments que comportent classiquement des moyens d'entraînement automatique d'un battant vers sa position ouverte ou fermée et de garantir le positionnement convenable de tous ces éléments quelle que soit la précision géométrique du lieu d'implantation.

A cet effet, l'invention a pour objet un châssis de volet battant du genre indiqué en préambule, caractérisé en ce qu'il comporte des moyens de fixation de moyens d'entraînement automatique dudit battant vers l'une de ses positions ouverte ou fermée.

Comme il sera décrit plus en détail ci-après, les moyens de fixation dont le châssis selon l'invention est équipé lors de sa fabrication prédéterminent le positionnement des moyens d'entraînement automatique d'un battant de volet. Le fait de disposer d'un châssis équipé, dès sa sortie d'usine, de tels éléments de fixation, permet ainsi avantageusement une pose précise et rigoureuse des moyens d'entraînement automatique d'un battant de volet, à tout moment, que ce soit avant l'installation du châssis dans une ouverture d'une construction, lors ou après cette installation, et ce de manière particulièrement simplifiée par rapport aux solutions de l'état de l'art. Ainsi, grâce à une telle caractéristique, l'installation de moyens de motorisation d'un volet battant peut être accomplie aussi bien par un professionnel qu'un non-professionnel et à la période la plus propice en termes de contraintes et de souhaits du client final.

Dans le cas d'une mise en œuvre sur une construction neuve, le châssis selon la présente invention permet en outre de préserver au maximum le clair de jour de l'ouvrant concerné étant donné qu'au moins une partie des éléments constitutifs des moyens d'entraînement automatique d'un battant de volet peut alors être logée dans une réservation spécifiquement prévue à cet effet dans la maçonnerie.

Le châssis selon l'invention se caractérise également en ce que les moyens d'entraînement automatique dudit battant peuvent comporter au moins un actionneur, tandis que lesdits moyens de fixation comportent des éléments de fixation dudit actionneur s'étendant sur la face interne du deuxième cadre, dans l'angle formé entre le premier et le deuxième cadre ou sur la face externe du deuxième cadre, à l'arrière du plan défini par le premier cadre.

Dans ce cas, les éléments de fixation dudit actionneur peuvent s'étendre le long d'une traverse supérieure ou le long d'une traverse inférieure desdits premier et deuxième cadres.

Ils peuvent également s'étendre sur la face interne du deuxième cadre le long d'un de ses montants latéraux et être alors aptes, le cas échéant, à permettre une fixation dudit actionneur dans l'axe de ladite charnière.

Avantageusement, les moyens d'entraînement automatique dudit battant peuvent en outre comporter au moins un capteur solaire pour l'alimentation en énergie dudit actionneur, tandis que lesdits moyens de fixation comportent alors des éléments de fixation dudit capteur solaire s'étendant sur la face externe dudit premier cadre.

Une caractéristique additionnelle est encore définie par le fait que le châssis selon l'invention comporte des moyens aptes à permettre le verrouillage du battant en position fermée.

Par ailleurs, l'invention prévoit également que les moyens de fixation peuvent comporter une pluralité de trous taraudés ou de tiges filetées convenablement disposés sur ledit châssis, à même de coopérer avec une pluralité de vis ou d'écrous.

L'invention concerne en outre un volet battant comportant au moins un battant monté à rotation entre une position ouverte et une position fermée sur un châssis présentant les caractéristiques énoncées ci-dessus.

La présente invention sera mieux comprise à la lecture de la description faite en référence aux figures annexées, fournies à titre d'exemples non limitatifs, et dans lesquelles :
- La figure 1 illustre une vue de face, battants ouverts, d'un premier mode de réalisation d'un volet battant comportant un châssis selon l'invention,
- La figure 2 représente une vue arrière, battants fermés du volet battant de la figure 1,
- La figure 3 est une vue de face, battants ouverts, d'un second mode de réalisation d'un volet battant comportant un châssis selon l'invention, installé dans une ouverture formée dans une cloison,
- La figure 4 est une vue arrière, battants ouverts, du volet battant de la figure 3,
- La figure 5 est une vue arrière, battants fermés, du volet battant de la figure 3,
- La figure 6 est une vue une vue de face, battants ouverts, d'un troisième mode de réalisation d'un volet battant comportant un châssis selon l'invention, installé dans une ouverture formée dans une cloison,
- La figure 7 est une vue arrière, battants ouverts, du volet battant de la figure 6, et
- La figure 8 est une vue arrière, battants fermés, du volet battant de la figure 6.

Dans les variantes de réalisation illustrées, le volet battant 1, 1', 1" selon l'invention comporte de manière classique un châssis 2, 2', 2" destiné à être installé dans une ouverture 3, telle que par exemple une fenêtre ou une porte-fenêtre, formée dans un mur 4, et deux battants 5, 5' montés à rotation autour d'un axe 11, 11' sur le châssis 2, 2', 2" chacun au moyen de deux pentures 60 emboitées sur deux gonds 6, et mobiles entre une position ouverte et une position fermée.

Le volet battant 1, 1', 1" comporte en outre des moyens d'entraînement automatique des battants 5, 5' autour de chaque axe 11, 11' en vue de les basculer entre leur position ouverte et leur position fermée.

Par ailleurs, le châssis 2, 2', 2" présente une section en « L » dans laquelle il est constitué d'un premier cadre 7 destiné à être plaqué contre une zone du mur 4 bordant l'ouverture 3 et d'un deuxième cadre 8, perpendiculaire au premier, destiné à s'étendre dans l'ouverture 3. Les premier et deuxième cadres 7, 8 présentent une face externe 70, 80 et une face interne 71, 81 et comportent chacun deux montants latéraux parallèles 72, 73, 82, 83 reliés entre eux par une traverse supérieure 74, 84 et une traverse inférieure 75, 85.

Conformément à l'invention, le châssis 2, 2', 2" comporte des moyens de fixation de moyens d'entraînement automatique des battants 5, 5' vers l'une de leurs positions ouverte ou fermée. Il est à noter que l'expression « moyens de fixation » désigne tous moyens permettant de positionner correctement sur ledit châssis 2, 2', 2" puis d'y fixer, le cas échéant par des moyens d'assemblage complémentaires, les différents éléments formant les moyens d'entraînement automatique des battants 5. A titre d'exemple, les moyens de fixation peuvent ainsi comporter une pluralité de trous taraudés ou de tiges filetées convenablement disposés sur le châssis 2, 2', 2" à même de coopérer avec une pluralité de vis ou d'écrous.

Les moyens d'entraînement automatique des battants 5, 5' comportent un ensemble d'éléments, dont deux actionneurs 9, dédiés chacun à l'actionnement d'un battant 5, 5' et constitués chacun par un moteur d'entraînement de type électrique, logé dans un boîtier, et couplé à des moyens d'ouverture/fermeture de chaque battant 5, 5'.

Dans les deux premiers modes de réalisation illustrés aux figures 1-2 et 3-5, ces derniers comportent un bras de compas 12, 12', dont une extrémité est en prise avec un actionneur 9, 9', tandis que l'autre extrémité est mobile en translation à l'intérieur d'une coulisse 13, 13' rendue solidaire d'un battant 5, 5'. Dans la variante de réalisation illustrée aux figures 1 et 2, les éléments de fixation des actionneurs 9 dont le châssis 2 est équipé lors de sa fabrication, tels que par exemple une pluralité de trous taraudés ou de tiges filetées, s'étendent le long d'une traverse supérieure 74, 84 des premier et deuxième cadres 7, 8 du châssis 2, sous la face externe 80 du deuxième cadre 8, à l'arrière du plan défini par le premier cadre 7.Conformément à la variante de réalisation illustrée aux figures 3 à 5, le châssis 2' est équipé lors de sa fabrication, d'éléments de fixation des actionneurs 9, tels que par exemple une pluralité de trous taraudés ou de tiges filetées, s'étendant le long d'une traverse supérieure 74, 84 des premier et deuxième cadres 7, 8 du châssis 2', sur la face interne 81 du second cadre 8, dans l'angle formé entre le premier et le second cadres 7, 8.

Tel qu'illustré aux figures 6 à 8, il est également envisageable d'équiper un châssis 2" selon l'invention d'éléments de fixation des actionneurs 9 s'étendant sur la face interne 81 du deuxième cadre 8, le long de ses montants latéraux 82, 83, et de les prévoir aptes à permettre une fixation des actionneurs 9 dans l'axe des gonds 6, de sorte que chacun d'entre eux peut être couplé avec un gond 6.

D'autre part, dans les variantes de réalisation illustrées, les moyens d'entraînement automatique des battants 5, 5' comportent également un capteur solaire, tel que par exemple un panneau photovoltaïque 10, pour l'alimentation en énergie des actionneurs 9, tandis que les moyens de fixation comportent des éléments de fixation du panneau photovoltaïque 10 s'étendant sur la face externe 70 du premier cadre 7. Ceci permet de prévoir un positionnement du panneau photovoltaïque 10 aboutissant à une exposition optimale de ce dernier au rayonnement lumineux incident. De plus, les câbles électriques reliant le panneau photovoltaïque 10 à chaque actionneur 9 peuvent être disposés de manière à s'étendre dans l'angle formé entre le premier et le deuxième cadre 7, 8 du châssis 2, 2', 2" contre leur face interne 71, 81. Ceci contribue à préserver l'aspect esthétique d'un volet battant 1, 1', 1" et assure en même temps une protection desdits câbles électriques.

Dans ces trois variantes de réalisation, les moyens de fixation des actionneurs 9 sont par ailleurs répartis de manière telle qu'ils permettent soit la fixation de chaque actionneur 9 au voisinage d'un angle formé par une traverse supérieure 74, 84 et un montant latéral 72, 73, 82, 83, soit sur les montants latéraux 72, 73, 82, 83. Ainsi, lorsque les deux actionneurs 9 sont assemblés sur un châssis 2, 2', 2" au moyen d'une pluralité de vis ou d'écrous coopérant avec ladite pluralité de trous taraudés ou de tiges filetées présents sur ce dernier, au moins un tronçon de traverse supérieure 74, 84 s'étend entre eux. Un tel tronçon constitue un emplacement sur lequel peut avantageusement être installé par exemple une gâche 14 destinée au verrouillage manuel des battants 5, 5' en position fermée au moyen d'une espagnolette. Une telle structure permet avantageusement d'amarrer les battants 5, 5' aussi bien à la traverse supérieure 74, 84 qu'à la traverse inférieure 75, 85 ce qui permet d'assurer un parfait verrouillage desdits battants 5, 5' en position fermée et améliore par conséquent la sécurité de l'ensemble.

Il ressort clairement de ce qui précède que le châssis 2, 2', 2" permet d'atteindre les objectifs cités dans l'introduction de la présente demande. En effet, à sa sortie d'usine, il peut être livré muni uniquement d'une pluralité de trous taraudés ou de tiges filetées disposés de manière adéquate pour permettre une installation ultérieure de chaque actionneur 9 au moyen d'une pluralité de vis ou d'écrous. Du fait de la présence de ces moyens de fixation, une telle installation peut être réalisée aisément et avec précision, quelle que soit la précision géométrique de la zone d'implantation, y compris par un non-professionnel. Par ailleurs, un tel châssis 2, 2', 2" peut également être équipé dès sa sortie d'usine de tous les équipements permettant la motorisation du/des battants 5, 5', en vue d'une livraison d'un produit pré-équipé de ladite motorisation, n'impliquant plus de travaux ultérieurs. De plus, grâce aux différentes caractéristiques décrites ci-dessus, seuls les éléments de la motorisation destinés à coopérer avec les battants 5, 5' sont apparents lorsqu'un volet battant 1, 1', 1" est installé sur une construction. Par conséquent, l'aspect esthétique de cette dernière est totalement respecté.

## Revendications

1. Châssis (2, 2', 2") pour volet battant (1, 1', 1") destiné à être installé dans une ouverture (3) formée dans un mur (4), comportant au moins un élément de charnière (6) sur lequel peut être monté à rotation un battant (5, 5'), mobile entre une position ouverte et une position fermée, ledit châssis (2, 2', 2") présentant une section en « L » et étant constitué d'un premier cadre (7) destiné à être plaqué contre une zone du mur (4) bordant ladite ouverture (3) et d'un deuxième cadre (8), perpendiculaire au premier, destiné à s'étendre dans ladite ouverture (3), lesdits premier et deuxième cadres (7, 8) présentant une face externe (70, 80) et une face interne (71, 81) et comportant chacun deux montants latéraux (72, 73, 82, 83) parallèles reliés entre eux par une traverse supérieure (74, 84) et une traverse inférieure (75, 85), ledit châssis (2, 2', 2") étant **caractérisé en ce qu'**il comporte des moyens de fixation de moyens d'entraînement automatique dudit battant (5, 5') vers l'une de ses positions ouverte ou fermée.

2. Châssis (2, 2', 2") selon la revendication 1, **caractérisé en ce que** les moyens d'entraînement automatique dudit battant (5, 5') comportent au moins un actionneur (9), tandis que lesdits moyens de fixation comportent des éléments de fixation dudit actionneur (9) s'étendant sur la face interne (81) du deuxième cadre (8), dans l'angle formé entre le premier et le deuxième cadre (7, 8) ou sur la face externe (80) du deuxième cadre (8), à l'arrière du plan défini par le premier cadre (7).

3. Châssis (2, 2') selon la revendication 2, **caractérisé en ce que** les éléments de fixation dudit actionneur (9) s'étendent le long d'une traverse supérieure (74, 84) ou le long d'une traverse inférieure (75, 85) desdits premier et deuxième cadre (7, 8).

4. Châssis (2") selon la revendication 2, **caractérisé en ce que** les éléments de fixation dudit actionneur (9) s'étendent sur la face interne (81) du deuxième cadre (8) le long d'un de ses montants latéraux (82, 83).

5. Châssis (2") selon la revendication 4, **caractérisé en ce que** lesdits éléments de fixation dudit actionneur (9) sont aptes à permettre une fixation dudit actionneur (9) dans l'axe (11, 11') dudit élément de charnière (6).

6. Châssis (2, 2', 2") selon l'une quelconque des revendications précédentes, **caractérisé en ce que** les moyens d'entraînement automatique dudit battant (5, 5') comportent au moins un capteur solaire (10) pour l'alimentation en énergie dudit actionneur (9), tandis que lesdits moyens de fixation comportent des éléments de fixation dudit capteur solaire (10) s'étendant sur la face externe (70) dudit premier cadre (7).

7. Châssis (2, 2', 2") selon l'une quelconque des revendications précédentes, **caractérisé en ce qu'**il comporte des moyens aptes à permettre le verrouillage du battant (5, 5') en position fermée.

8. Châssis (2, 2', 2") selon l'une quelconque des revendications précédentes, **caractérisé en ce que** lesdits moyens de fixation comportent une pluralité de trous taraudés ou de tiges filetées convenablement disposés sur ledit châssis, à même de coopérer avec une pluralité de vis ou d'écrous.

9. Volet battant (1, 1', 1") comportant au moins un battant (5, 5') monté à rotation entre une position ouverte et une position fermée sur un châssis (2, 2', 2") selon l'une quelconque des revendications précédentes.

## Patentansprüche

1. Rahmenstruktur (2, 2', 2") für einen zum Installieren in einer in einer Wand (4) ausgebildeten Öffnung (3) bestimmten Klappladen (1, 1', 1"), umfassend mindestens ein Scharnierelement (6), an dem ein zwischen einer offenen Stellung und einer geschlossenen Stellung beweglicher Flügel (5, 5') drehbar montiert werden kann, wobei die Rahmenstruktur (2, 2', 2") einen "L"-förmigen Querschnitt aufweist und aus einem zum Andrücken gegen einen die Öffnung (3) begrenzenden Bereich der Wand (4) bestimmten ersten Rahmen (7) und einem zum Erstrecken in die Öffnung (3) bestimmten zweiten Rahmen (8), der senkrecht zu dem ersten ist, besteht, wobei der erste Rahmen und der zweite Rahmen (7, 8) eine Außenseite (70, 80) und eine Innenseite (71, 81) aufweisen und jeweils zwei parallele Seitenpfosten (72, 73, 82, 83) umfassen, die durch eine obere Querleiste (74, 84) und eine untere Querleiste (75, 85) miteinander verbunden sind, wobei die Rahmenstruktur (2, 2', 2") **dadurch gekennzeichnet ist, dass** sie Befestigungsmittel der automatischen Mittel zum Antreiben des Flügels (5, 5') in entweder seine offene oder geschlossene Stellung umfasst.

2. Rahmenstruktur (2, 2', 2") nach Anspruch 1, **dadurch gekennzeichnet, dass** die automatischen Mittel zum Antreiben des Flügels (5, 5') mindestens einen Aktuator (9) umfassen, während die Befestigungsmittel Befestigungselemente des Aktuators (9) umfassen, die sich an der Innenseite (81) des zweiten Rahmens (8) in dem zwischen dem ersten und dem zweiten Rahmen (7, 8) gebildeten Winkel oder an der Außenseite (80) des zweiten Rahmens (8) hinter der durch den ersten Rahmen (7) definierten Ebene erstrecken.

3. Rahmenstruktur (2, 2') nach Anspruch 2, **dadurch gekennzeichnet, dass** die Befestigungselemente des Aktuators (9) sich entlang einer oberen Querleiste (74, 84) oder entlang einer unteren Querleiste (75, 85) des ersten und des zweiten Rahmens (7, 8) erstrecken.

4. Rahmenstruktur (2") nach Anspruch 2, **dadurch gekennzeichnet, dass** die Befestigungselemente des Aktuators (9) sich an der Innenseite (81) des zweiten Rahmens (8) entlang eines seiner Seitenpfosten (82, 83) erstrecken.

5. Rahmenstruktur (2") nach Anspruch 4, **dadurch gekennzeichnet, dass** die Befestigungselemente des Aktuators (9) geeignet sind, eine Befestigung des Aktuators (9) in der Achse (11, 11') des Scharnierelements (6) zu ermöglichen.

6. Rahmenstruktur (2, 2', 2") nach einem der vorhergehenden Ansprüche, **dadurch gekennzeichnet, dass** die automatischen Mittel zum Antreiben des Flügels (5, 5') mindestens einen Solarkollektor (10) für die Stromversorgung des Aktuators (9) umfassen, während die Befestigungsmittel Befestigungselemente des Solarkollektors (10) umfassen, die sich an der Außenseite (70) des ersten Rahmens (7) erstrecken.

7. Rahmenstruktur (2, 2', 2") nach einem der vorhergehenden Ansprüche, **dadurch gekennzeichnet, dass** er Mittel umfasst, die geeignet sind, die Verriegelung des Flügels (5, 5') in der geschlossenen Stellung zu ermöglichen.

8. Rahmenstruktur (2, 2', 2") nach einem der vorhergehenden Ansprüche, **dadurch gekennzeichnet, dass** die Befestigungsmittel eine Vielzahl von Gewindebohrungen oder Gewindebolzen umfassen, die in zweckmäßiger Weise an der Rahmenstruktur angeordnet sind, so dass sie mit einer Vielzahl von Schrauben oder Muttern zusammenwirken können.

9. Klappladen (1, 1', 1"), umfassend mindestens einen Flügel (5, 5'), der zwischen einer offenen Stellung und einer geschlossenen Stellung drehbar an einer Rahmenstruktur (2, 2', 2") nach einem der vorhergehenden Ansprüche montiert ist.

## Claims

1. Casement (2, 2', 2") for a swing shutter (1, 1', 1"), which casement is intended to be installed in an opening (3) formed in a wall (4) and comprises at least one hinge element (6) on which can be rotatably mounted a leaf (5, 5') which can be moved between an open position and a closed position, said casement (2, 2', 2") having an "L" section and consisting of a first frame (7) which is intended to be clamped against a region of the wall (4) bordering said opening (3) and of a second frame (8), perpendicular to the first, which is intended to extend into said opening (3), said first and second frames (7, 8) having an outer surface (70, 80) and an inner surface (71, 81) and each comprising two parallel side uprights (72, 73, 82, 83) which are interconnected by an upper crossbeam (74, 84) and a lower crossbeam (75, 85), said casement (2, 2', 2") being **characterized in that** it comprises means for attaching means for automatically driving said leaf (5, 5') to one of the open or closed positions thereof.

2. Casement (2, 2', 2") according to claim 1, **characterized in that** the means for automatically driving said leaf (5, 5') comprise at least one actuator (9), while said attachment means comprise elements for attaching said actuator (9) which extend over the inner surface (81) of the second frame (8), in the angle formed between the first and the second frame (7, 8) or on the outer surface (80) of the second frame (8), behind the plane defined by the first frame (7).

3. Casement (2, 2') according to claim 2, **characterized in that** the elements for attaching said actuator (9) extend along an upper crossbeam (74, 84) or along a lower crossbeam (75, 85) of said first and second frames (7, 8).

4. Casement (2") according to claim 2, **characterized in that** the elements for attaching said actuator (9) extend over the inner surface (81) of the second frame (8) along one of the side uprights (82, 83).

5. Casement (2") according to claim 4, **characterized in that** said elements for attaching said actuator (9) are capable of allowing said actuator (9) to be attached in the axis (11, 11') of said hinge element (6).

6. Casement (2, 2', 2") according to any of the preceding claims, **characterized in that** the means for automatically driving said leaf (5, 5') comprise at least one solar sensor (10) for supplying power to said actuator (9), while said attachment means comprise elements for attaching said solar sensor (10) which extend over the outer surface (70) of said first frame (7).

7. Casement (2, 2', 2") according to any of the preceding claims, **characterized in that** it comprises means capable of allowing the leaf (5, 5') to be locked in the closed position.

8. Casement (2, 2', 2") according to any of the preceding claims, **characterized in that** said attachment means comprise a plurality of tapped holes or threaded rods which are suitably arranged on said casement and are capable of engaging with a plurality of screws or nuts.

9. Swing shutter (1, 1', 1") comprising at least one leaf (5, 5') which is rotatably mounted between an open position and a closed position on a casement (2, 2', 2") according to any of the preceding claims.
